# EUROPÄISCHE PATENTSCHRIFT

(11) **EP 3 880 925 B1**
(45) Veröffentlichungstag und Bekanntmachung des Hinweises auf die Patenterteilung: **27.12.2023**
(21) Anmeldenummer: 19805116.1
(22) Anmeldetag: 05.11.2019
(51) Int. Cl.: E05D 15/26, E05D 15/58

(54) **ANORDNUNG ZUR FÜHRUNG EINES BEWEGBAREN MÖBELTEILS**
ARRANGEMENT FOR GUIDING A MOVABLE FURNITURE PART
DISPOSITIF POUR LE GUIDAGE D'UNE PARTIE DE MEUBLE MOBILE

(30) Priorität: 13.11.2018 AT 509742018
(43) Veröffentlichungstag der Anmeldung: 22.09.2021
(73) Patentinhaber: Julius Blum GmbH, 6973 Höchst (AT)
(72) Erfinder: GÖTZ, Christof, 6890 Lustenau (AT)
(74) Vertreter: Torggler & Hofmann Patentanwälte - Innsbruck
(86) Internationale Anmeldenummer: PCT/AT2019/060363
(87) Internationale Veröffentlichungsnummer: WO 2020/097641

(56) Entgegenhaltungen:
- EP-A1- 0 567 262
- WO-A1-2017/072106
- WO-A1-2018/129568
- JP-B1- 4 963 137
- US-A- 5 078 461
- US-A1- 2010 037 528

## Beschreibung

Die Erfindung betrifft eine Anordnung zur Führung eines bewegbaren Möbelteils, insbesondere wenigstens einer Möbeltüre, relativ zu einem feststehenden Möbelteil, umfassend wenigstens eine, insbesondere am feststehenden Möbelteil zu befestigende, Führungsschiene, wenigstens eine an der wenigstens einen Führungsschiene bewegbar gelagerte, insbesondere mit dem bewegbaren Möbelteil koppelbare, Führungsvorrichtung und wenigstens ein erstes Seil, welches einerseits am feststehenden Möbelteil befestigbar ist und andererseits mit der wenigstens einen Führungsvorrichtung koppelbar ist, wobei zur Befestigung des wenigstens einen ersten Seils am feststehenden Möbelteil wenigstens eine Befestigungsvorrichtung vorgesehen ist.

Weiters betrifft die Erfindung ein Möbel mit wenigstens einem bewegbaren Möbelteil, insbesondere wenigstens einer Möbeltüre, einem feststehenden Möbelteil und wenigstens einer solchen Anordnung.

Anordnungen zum Führen eines bewegbaren Möbelteils relativ zu einem feststehenden Möbelteil sind aus dem Stand der Technik bekannt.

Die anmeldereigenen WO 2018/129568 A1 offenbart eine Anordnung zur Führung eines bewegbaren Möbelteils, insbesondere wenigstens einer Möbeltüre, relativ zu einem feststehenden Möbelteil, wobei in einem Ausführungsbeispiel zwei solche Anordnungen zur Führung eines bewegbaren Möbelteils vorgesehen sind, welche es ermöglichen, einen bewegbaren Möbelteil entlang einer an einem feststehenden Möbelteil angeordnete Führungsschiene zu verschieben.

Kommt das bewegbare Möbelteil im Zuge eines Verschiebevorgangs abrupt zum Stehen - beispielsweise durch das Auftreffen des bewegbaren Möbelteils auf ein Hindernis - so werden die wenigstens einen ersten Seile der zwei Anordnungen an einem Verbindungspunkt der wenigstens einen ersten Seile mit dem feststehenden Möbelteil stark belastet. Es liegt ein Überlastfall vor. Eine solche Überlast kann zum Reißen der wenigstens einen ersten Seile bzw. zum Lösen einer Verbindung der wenigstens einen ersten Seile mit dem feststehenden Möbelteil führen.

Die US5078461 offenbart eine Anordnung zur Führung eines bewegbaren Möbelteils gemäß dem Oberbegriff des Anspruchs 1.

Die Aufgabe der vorliegenden Erfindung besteht darin, die Nachteile des Stands der Technik zu beheben und eine gegenüber dem Stand der Technik verbesserte Befestigungsvorrichtung anzugeben. Eine weitere Aufgabe besteht darin ein Möbel mit zumindest einer derartigen Anordnung anzugeben.

Diese Aufgaben werden gelöst durch die Merkmale der unabhängigen Ansprüche 1 und 10.

In Bezug auf die Anordnung ist es also vorgesehen, dass die wenigstens eine Befestigungsvorrichtung eine Lagervorrichtung aufweist, welche derart ausgebildet ist, dass das wenigstens eine erste Seil zumindest in einem Überlastfall relativ zum feststehenden Möbelteil begrenzt bewegbar gelagert ist. Dadurch ist sichergestellt, dass das wenigstens eine erste Seil in einem Überlastfall nicht reißt bzw. dass sich die Verbindung des wenigstens einen ersten Seils mit dem feststehenden Möbelteil nicht löst. Stattdessen wird eine auftretende Überlast durch die relative Bewegung des wenigstens einen ersten Seil gegenüber dem feststehenden Möbelteil kompensiert.

Erfindungsgemäß ist es vorgesehen, dass die wenigstens eine Befestigungsvorrichtung wenigstens ein elastisches Mittel zur Aufnahme von auf das wenigstens eine erste Seil wirkenden Kräften umfasst.

Dadurch kann die Überlast besser kompensiert werden. Außerdem erfolgt durch das wenigstens eine elastische Mittel ein gedämpftes Abbremsen des bewegbaren Möbelteils in eine Endlage des bewegbaren Möbelteils.

Es hat sich weiterhin als vorteilhaft erwiesen, dass die wenigstens eine Befestigungsvorrichtung wenigstens einen Grundkörper umfasst, wobei das wenigstens eine elastische Mittel mit dem wenigstens einen Grundkörper und der Lagervorrichtung verbunden ist.

Dadurch werden geeignete Angriffspunkte für das wenigstens eine elastische Mittel geschaffen.

Erfindungsgemäß ist das wenigstens eine elastische Mittel als Druckfeder ausgebildet.

Erfindungsgemäß ist das wenigstens eine erste Seil bereichsweise innerhalb der Feder angeordnet.

Dies begünstigt eine platzsparende Bauweise der Anordnung.

Vorzugsweise kann vorgesehen sein, dass die Lagervorrichtung wenigstens eine Vorrichtung zur Fixierung des wenigstens einen ersten Seils umfasst, vorzugsweise wobei die wenigstens eine Vorrichtung zur Fixierung einen Einschnitt umfasst.

Die Lagervorrichtung umfasst wenigstens einen Schlitten, an welchem das wenigstens eine erste Seil befestigbar ist.

Gemäß einem weiteren Aspekt der Erfindung weist die wenigstens eine Befestigungsvorrichtung wenigstens eine, vorzugsweise nutförmige, Führung zur Führung des wenigstens einen Schlittens auf.

Dadurch wird das Durchführen einer begrenzten Bewegung des wenigstens eine erste Seil zumindest in einem Überlastfall relativ zum feststehenden Möbelteil erleichtert.

Vorzugsweise kann vorgesehen sein, dass die wenigstens eine Befestigungsvorrichtung eine Schnittstelle zur Verbindung der wenigstens eine Befestigungsvorrichtung am feststehenden Möbelteil und/oder an der wenigstens einen Führungsschiene, vorzugsweise an einem Ende der wenigstens einen Führungsschiene, umfasst.

Als besonders vorteilhaft hat es sich herausgestellt, wenn die Anordnung wenigstens eine weitere Führungsschiene, wenigstens eine weitere daran bewegbar gelagerte Führungsvorrichtung, wenigstens ein weiteres Seil, welches einerseits am feststehenden Möbelteil befestigbar ist und andererseits mit der wenigstens einen weiteren Führungsvorrichtung koppelbar ist, sowie wenigstens eine weitere Befestigungsvorrichtung zur Befestigung des wenigstens einen weiteren Seils am feststehenden Möbelteil umfasst, wobei die wenigstens eine weitere Befestigungsvorrichtung eine Lagervorrichtung aufweist, welche derart ausgebildet ist, dass das wenigstens eine weitere Seil zumindest in einem Überlastfall relativ zum feststehenden Möbelteil begrenzt bewegbar gelagert ist.

Dadurch wird eine verbesserte Lagerung des bewegbaren Möbelteils am feststehenden Möbelteil erzielt.

Gemäß einem weiteren Aspekt der Erfindung ist das erste Seil und das wenigstens eine weitere Seil jeweils im Bereich eines Endes der jeweiligen Führungsschiene am feststehenden Möbelteil befestigbar, wobei die Enden der jeweiligen Führungsschiene in einer Längsrichtung der Führungsschienen voneinander beabstandet sind.

Dadurch wird die in einem Überlastfall auftretende Überlast auf die zwei Anordnungen aufgeteilt und somit eine Einzel-Belastung auf die jeweiligen Anordnungen verringert.

Gemäß einem weiteren Ausführungsbeispiel der Erfindung ist wenigstens ein Träger vorgesehen, an welchem das bewegbare Möbelteil befestigbar ist, und welcher über die vorgesehenen Führungsvorrichtungen an den vorgesehenen Führungsschienen bewegbar gelagert ist.

Es kann auch vorgesehen sein, dass die Anordnung wenigstens eine Synchronisationsvorrichtung zur Synchronisation der Bewegungen der vorgesehenen Führungsvorrichtungen umfasst.

Dadurch wird einem Verkeilen der Führungsvorrichtungen durch ungleichmäßige Beanspruchung des bewegbaren Möbelteils entgegengewirkt.

Vorzugsweise kann vorgesehen sein, dass das Möbel wenigstens einen, vorzugsweise schachtförmigen, Hohlraum zur zumindest bereichsweisen Aufnahme des wenigstens einen bewegbaren Möbelteils umfasst.

Weitere Einzelheiten und Vorteile der Erfindung werden anhand der Figurenbeschreibung unter Bezugnahme auf die Zeichnungen im Folgenden näher erläutert. Darin zeigen:
- Fig.1: eine perspektivische Vorderansicht eines Möbels mit einer erfindungsgemäßen Anordnung,
- Fig. 2a: eine schematische Darstellung einer erfindungsgemäße Anordnung mit einem bewegbaren und einem feststehenden Möbelteil
- Fig. 2b: eine schematische Darstellung einer erfindungsgemäße Anordnung mit einem bewegbaren und einem feststehenden Möbelteil in einem Überlastfall,
- Fig. 3: eine schematische Darstellung eines weiteren Ausführungsbeispiels einer erfindungsgemäße Anordnung mit einem bewegbaren und einem feststehenden Möbelteil,
- Fig. 4: eine schematische Darstellung eines weiteren Ausführungsbeispiels einer erfindungsgemäße Anordnung mit einem bewegbaren und einem feststehenden Möbelteil,
- Fig. 5: eine perspektivische Ansicht einer erfindungsgemäßen Anordnung
- Fig. 6: eine erfindungsgemäße Anordnung in einer perspektivischen Explosionsdarstellung
- Fig. 7: eine Seitenansicht einer nicht erfindungsgemäßen Anordnung
- Fig. 8: eine Seitenansicht einer nicht erfindungsgemäßen Anordnung in einem Überlastfall

Figur 1 zeigt eine perspektivische Front-Seitenansicht eines Möbels 100. Dieses Möbel 100 weist zwei bewegbare Möbelteile 2, die jeweils zwei Möbelfronten 24 umfassen, auf. Es sind weiters ein als Möbelkorpus ausgebildetes feststehendes Möbelteil 3 sowie an diesem feststehenden Möbelteil 3 angeordnete Hohlräume 101 zur Aufnahme der bewegbaren Möbelteile 2 erkennbar. Die bewegbaren Möbelteile 2 sind einerseits mittels den Laufwagen 25 und dem Schienensystem 26 zusammenfaltbar und andererseits mittels der nicht sichtbaren erfindungsgemäßen Anordnungen 1 zumindest bereichsweise in den Hohlraum 101 bewegbar.

Figur 2a zeigt ein Ausführungsbeispiel der gegenständlichen Erfindung umfassend zwei erfindungsgemäße Anordnungen 1 sowie eine bewegbares 2 und ein feststehendes Möbelteil 3 in einer schematischen Seitenansicht.

Die Seile 6, 19 der Anordnungen 1 sind einerseits mittels Koppelvorrichtungen 27 mit den Führungsvorrichtungen 5, 18 gekoppelt und andererseits mittels den Befestigungsvorrichtungen 7, 20 über die Führungsschienen 4, 17 am feststehenden Möbelteil 3 befestigt.

Dabei ist eine Befestigungsvorrichtung 7, 20 an einem Ende 16 der Führungsschiene 4 und eine zweite Befestigungsvorrichtung 7, 20 an einem Ende 21 der Führungsschiene 17 angeordnet. An den Enden 160, 210 der Führungsschienen 4, 17 ist keine Befestigungsvorrichtung angeordnet.

Weiters ist eine Synchronisationsvorrichtung 23 ersichtlich, welche die Bewegungen der Führungsvorrichtungen 5, 18 synchronisiert.

Es ist auch die Längsrichtung L der Führungsschienen 4, 17 erkennbar.

Figur 2b zeigt ein Ausführungsbeispiel der gegenständlichen Erfindung umfassend zwei erfindungsgemäße Anordnungen 1 sowie eine bewegbares 2 und ein feststehendes Möbelteil 3 in einer schematischen Seitenansicht in einem Überlastfall.

Es ist eine Hindernis 28 ersichtlich, auf welches das bewegbare Möbelteil 2 aufgefahren ist. Dadurch befinden sich das bewegbare Möbelteil 2 und somit auch der Träger 22, die Synchronisationsvorrichtung 23 sowie die zwei erfindungsgemäßen Anordnungen 1 nicht mehr in einer Position normal auf die Längsrichtung L der Führungsschienen 4, 17. Die Seile 6, 19 werden dadurch auf Zug beansprucht.

Es tritt einen Überlast an den Seilen 6, 19 auf, welche durch die Befestigungsvorrichtungen 7, 20 kompensiert wird. Ohne die Befestigungsvorrichtungen 7, 20 könnte es zu Beschädigungen an den Seilen 6, 19 kommen.

Figur 3 zeigt ein weiteres Ausführungsbeispiel der gegenständlichen Erfindung in einer schematischen Seitenansicht.

Dabei sind an allen Enden 16, 160, 21, 210 der Führungsschienen 4, 17 Befestigungsvorrichtungen 7, 20 angeordnet.

Die Seile 6, 19 sind jeweils beidseitig durch die zugehörigen Befestigungsvorrichtungen 7, 20 und durch die Führungsschienen 4, 17 an dem feststehenden Möbelteil 3 befestigt.

Die Seile 6, 19 sind weiters über die Koppelungsvorrichtungen 27 mit den Führungsvorrichtungen 5, 18 gekoppelt.

Figur 4 zeigt ein weiteres Ausführungsbeispiel der gegenständlichen Erfindung in einer schematischen Seitenansicht.

Dieses Ausführungsbeispiel unterscheidet sich vom Ausführungsbeispiel aus Figur 3 durch das Vorsehen zweier Seile 6, 60 bzw. 19, 190 pro Führungsvorrichtung. Diese Seile 6, 60, 19, 190 sind wiederum an den Enden 16, 160, 21, 210 der Führungsschienen 4, 17 durch die zugehörigen Befestigungsvorrichtungen 7, 20 und durch die Führungsschienen 4, 17 an dem feststehenden Möbelteil 3 befestigt.

Weiters sind die Seile 6, 60, 19, 190 mittels den Koppelungsvorrichtungen 27 mit den jeweiligen Führungsvorrichtungen 5, 18 gekoppelt.

Figur 5 zeigt eine erfindungsgemäße Anordnung in einer perspektivischen Darstellung.

Es sind eine bewegbar an der Führungsschiene 4, 17 gelagerte Führungsvorrichtung 5, 18, ein Ende der Befestigungsvorrichtung 7, 20 sowie der Träger 22 zu erkennen.

Weiters ist das wenigstens erste Seil 6, 19 gezeigt, welches mittels des Einschnitts 12 an der Lagervorrichtung 8 gelagert ist.

Figur 6 zeigt eine erfindungsgemäße Anordnung in einer perspektivischen Explosionsdarstellung.

In dieser Figur wird vor allem der Aufbau der Befestigungsvorrichtung 7, 20 deutlich.

In diesem Ausführungsbeispiel ist das als Druckfeder ausgebildete elastische Mittel 9 in einem Grundkörper 10 der Befestigungsvorrichtung 7, 20 angeordnet. Es ist auch denkbar, dass der Grundkörper 10 zumindest bereichsweise von dem elastischen Mittel 9 umschlossen wird.

Die Lagervorrichtung 8 und der Schlitten 13 sind in diesem Ausführungsbeispiel in einem Bauteil zusammengefasst. Es ist aber auch eine voneinander gesonderte Ausbildung der Lagervorrichtung 8 und des Schlittens 13 möglich.

In diesem Ausführungsbeispiel weist die Lagervorrichtung 8 einen schlitzförmigen Einschnitt 12 zur Lagerung des Seils 6, 19 auf. Die Form des Einschnitts 12 kann allerdings beliebig ausgebildet sein.

Es sind weiters die Führungsschiene 4, 17 sowie die Führungsvorrichtung 5, 18 und der Träger 22 erkennbar.

Figur 7 zeigt ein Ausführungsbeispiel einer Anordnung 1 gemäß dem Stand der Technik zum besseren Verständnis der Erfindung in einer Seitenansicht. Zum besseren Verständnis der Erfindung wurde ein Teil der Befestigungsvorrichtung 7, 20 freigeschnitten.

Das Seil 6, 16 ist über die Koppelungsvorrichtung 27 mit der durch die Führungsschiene 4, 17 verdeckten Führungsvorrichtung gekoppelt.

Weiters ist das Seil 6, 19 mittels des Schlittens 13 und der Lagervorrichtung 8 mit der Befestigungsvorrichtung 7, 20 verbunden.

In diesem Ausführungsbeispiel ist das Seil 6, 19 nicht bereichsweise innerhalb des als Feder ausgebildeten elastischen Mittels 9 angeordnet.

Der Grundkörper 10 der Befestigungsvorrichtung 7, 20 ist mittels den Schnittstellen 15 mit der Führungsschiene 4, 17 verbunden.

Es ist weiters der mit der nicht sichtbaren Führungsvorrichtung 5, 18 verbundene Träger 22 erkennbar.

Figur 8 zeigt ein Ausführungsbeispiel einer Anordnung 1 gemäß dem Stand der Technik zum besseren Verständnis der Erfindung in einer Seitenansicht in einem Überlastfall. Zum besseren Verständnis der Erfindung wurde ein Teil der Befestigungsvorrichtung 7, 20 freigeschnitten.

Im Überlastfall wird das Seil 6, 19 mit einer Zugkraft beaufschlagt. Diese Zugkraft bewegt die Lagervorrichtung 8 und somit den Schlitten 13 entgegen einer Kraftbeaufschlagung durch das als Feder ausgebildeten elastische Mittel 9 parallel zu einer Längsrichtung der Führungsvorrichtung 4, 17.

Die auftretende Überlast wird also durch die Bewegung der Lagervorrichtung 8 sowie zusätzlich durch das elastische Mittel 9 kompensiert.

Somit ist sichergestellt, dass das Seil 6, 19 im Überlastfall nicht beschädigt wird und auch eine Verbindung des Seils 6, 19 mit dem feststehenden Möbelteil 3 nicht gelöst wird.

## Patentansprüche

1. Anordnung (1) zur Führung eines bewegbaren Möbelteils (2), insbesondere wenigstens einer Möbeltüre, relativ zu einem feststehenden Möbelteil (3), umfassend wenigstens eine, insbesondere am feststehenden Möbelteil zu befestigende, Führungsschiene (4, 17), wenigstens eine an der wenigstens einen Führungsschiene (4, 17) bewegbar gelagerte, insbesondere mit dem bewegbaren Möbelteil (2) koppelbare, Führungsvorrichtung (5, 18) und wenigstens ein erstes Seil (6, 19), welches einerseits am feststehenden Möbelteil (3) befestigbar ist und andererseits mit der wenigstens einen Führungsvorrichtung (5, 18) koppelbar ist, wobei zur Befestigung des wenigstens einen ersten Seils (6, 19) am feststehenden Möbelteil (3) wenigstens eine Befestigungsvorrichtung (7, 20) vorgesehen ist, wobei die wenigstens eine Befestigungsvorrichtung (7, 20) eine Lagervorrichtung (8) aufweist, welche derart ausgebildet ist, dass das wenigstens eine erste Seil (6, 19) zumindest in einem Überlastfall relativ zum feststehenden Möbelteil (3) begrenzt bewegbar gelagert ist, wobei die wenigstens eine Befestigungsvorrichtung (7, 20) wenigstens ein elastisches Mittel (9) zur Aufnahme von auf das wenigstens eine erste Seil (6,19) wirkenden Kräften umfasst, **dadurch gekennzeichnet, dass** das wenigstens eine elastische Mittel (9)
als Druckfeder ausgebildet ist, wobei das wenigstens eine erste Seil (6, 19) bereichsweise innerhalb der Druckfeder angeordnet ist, und wobei die Lagervorrichtung (8) wenigstens einen Schlitten (13) umfasst, an welchem das wenigstens eine erste Seil (6, 19) befestigbar ist.

2. Anordnung nach Anspruch 1, wobei die wenigstens eine Befestigungsvorrichtung (7, 20) wenigstens einen Grundkörper (10) umfasst, wobei das wenigstens eine elastische Mittel (9) mit dem wenigstens einen Grundkörper (10) und der Lagervorrichtung (8) verbunden ist.

3. Anordnung nach einem der Ansprüche 1 oder 2, wobei die Lagervorrichtung (8) wenigstens eine Vorrichtung zur Fixierung (11) des wenigstens einen ersten Seils (6, 19) umfasst, vorzugsweise wobei die wenigstens eine Vorrichtung zur Fixierung (11) einen Einschnitt (12) umfasst.

4. Anordnung nach einem der Ansprüche 1 bis 3, wobei die wenigstens eine Befestigungsvorrichtung (7, 20) wenigstens eine, vorzugsweise nutförmige, Führung (14) zur Führung des wenigstens einen Schlittens (13) aufweist.

5. Anordnung nach einem der Ansprüche 1 bis 4, wobei die wenigstens eine Befestigungsvorrichtung (7, 20) eine Schnittstelle (15) zur Verbindung der wenigstens eine Befestigungsvorrichtung (7, 20) am feststehenden Möbelteil (3) und/oder an der wenigstens einen Führungsschiene (4, 17), vorzugsweise an einem Ende (16, 21) der wenigstens einen Führungsschiene (4, 17), umfasst.

6. Anordnung nach einem der Ansprüche 1 bis 5, wobei die Anordnung (1) wenigstens eine weitere Führungsschiene (4, 17), wenigstens eine weitere daran bewegbar gelagerte Führungsvorrichtung (5, 18), wenigstens ein weiteres Seil (6, 19), welches einerseits am feststehenden Möbelteil (3) befestigbar ist und andererseits mit der wenigstens einen weiteren Führungsvorrichtung (5, 18) koppelbar ist, sowie wenigstens eine weitere Befestigungsvorrichtung (7, 20) zur Befestigung des wenigstens einen weiteren Seils (6, 19) am feststehenden Möbelteil (3) umfasst, wobei die wenigstens eine weitere Befestigungsvorrichtung (7, 20) eine Lagervorrichtung (8) aufweist, welche derart ausgebildet ist, dass das wenigstens eine weitere Seil (6, 19) zumindest in einem Überlastfall relativ zum feststehenden Möbelteil (3) begrenzt bewegbar gelagert ist.

7. Anordnung nach Anspruch 6, wobei das erste Seil (6, 19) und das wenigstens eine weitere Seil (6, 19) jeweils im Bereich eines Endes (16, 21) der jeweiligen Führungsschiene (4, 17) am feststehenden Möbelteil (3) befestigbar sind, wobei die Enden (16, 21) der jeweiligen Führungsschiene in einer Längsrichtung (L) der Führungsschienen (4, 17) voneinander beabstandet sind.

8. Anordnung nach Anspruch 6 oder 7, wobei wenigstens ein Träger (22) vorgesehen ist, an welchem das bewegbare Möbelteil (2) lagerbar ist, und welcher über die vorgesehenen Führungsvorrichtungen (5, 18) an den vorgesehenen Führungsschienen (4, 17) bewegbar gelagert ist.

9. Anordnung nach einem der Ansprüche 6 bis 8, wobei die Anordnung wenigstens eine Synchronisationsvorrichtung (23) zur Synchronisation der Bewegungen der vorgesehenen Führungsvorrichtungen (5, 18) umfasst.

10. Möbel (100) mit wenigstens einem bewegbaren Möbelteil (2), insbesondere wenigstens einer Möbeltüre, einem feststehenden Möbelteil (3) und wenigstens einer Anordnung (1) nach einem der Ansprüche 1 bis 9 zur Führung des bewegbaren Möbelteils (2) relativ zum feststehenden Möbelteil (3).

11. Möbel nach Anspruch 10, wobei das Möbel (100) wenigstens einen, vorzugsweise schachtförmigen, Hohlraum (101) zur zumindest bereichsweisen Aufnahme des wenigstens einen bewegbaren Möbelteils (2) umfasst.

## Claims

1. An arrangement (1) for guiding a moveable furniture part (2), in particular at least one furniture door, relative to a stationary furniture part (3), including at least one guide rail (4, 17) which is to be fixed in particular to the stationary furniture part, at least one guide device (5, 18) which is mounted moveably to the at least one guide rail (4, 17) and which can be coupled in particular to the moveable furniture part (2) and at least one first cable (6, 19) which on the one hand can be fixed to the stationary furniture part (3) and on the other hand can be coupled to the at least one guide device (5, 18), wherein there is provided at least one fixing device (7, 20) for fixing the at least one first cable (6, 19) to the stationary furniture part (3), wherein the at least one fixing device (7, 20) has a mounting device (8) which is of such a configuration that the at least one first cable (6, 19) is mounted limitedly moveably relative to the stationary furniture part (3) at least in an overload situation, wherein the at least one fixing device (7, 20) includes at least one elastic means (9) for carrying forces acting on the at least one first cable (6, 19), **characterized in that** the at least one elastic means (9) is in the form of a compression spring, wherein the at least one first cable (6, 19) is arranged region-wise within the spring and wherein the mounting device (8) includes at least one slide (13) to which the at least one first cable (6, 19) can be fixed.

2. The arrangement as set forth in claim 1, wherein the at least one fixing device (7, 20) includes at least one main body (10), wherein the at least one elastic means (9) is connected to the at least one main body (10) and the mounting device (8).

3. The arrangement as set forth in claim 1 or 2, wherein the the mounting device (8) includes at least one device for fastening (11) the at least one cable (6, 19), preferably wherein the at least one fastening device (11) includes an incision (12).

4. The arrangement as set forth in one of claims 1 to 3, wherein the at least one fixing device (7, 20) has at least one, preferably groove-shaped, guide (14) for guiding the at least one slide (13).

5. The arrangement as set forth in one of claims 1 to 4, wherein the at least one fixing device (7, 20) includes an interface (15) for connecting the at least one fixing device (7, 20) to the stationary furniture part (3) and/or to the at least one guide rail (4, 17), preferably at an end (16, 21) of the at least one guide rail (4, 17).

6. The arrangement as set forth in one of claims 1 to 5, wherein the arrangement (1) includes at least one further guide rail (4, 17), at least one further guide device (5, 18) mounted moveably thereto, at least one further cable (6, 19) which on the one hand can be fixed to the stationary furniture part (3) and on the other hand can be coupled to the at least one further guide device (5, 18), and at least one further fixing device (7, 20) for fixing the at least one further cable (6, 19) to the stationary furniture part (3), wherein the at least one further fixing device (7, 20) has a mounting device (8) which is of such a configuration that the at least one further cable (6, 19) is mounted limitedly moveably relative to the stationary furniture part (3) at least in an overload situation.

7. The arrangement as set forth in claim 6, wherein the first cable (6, 19) and the at least one further cable (6, 19) can be respectively fixed in the region of an end (16, 21) of the respective guide rail (4, 17) to the stationary furniture part (3), wherein the ends (16, 21) of the respective guide rail are spaced from each other in a longitudinal direction (L) of the guide rails (4, 17).

8. The arrangement as set forth in claim 6 or 7, wherein there is provided at least one carrier (22) to which the moveable furniture part (2) can be mounted and which is mounted moveably by way of the provided guide devices (5, 18) on the provided guide rails (4, 17).

9. The arrangement as set forth in one of claims 6 to 8, wherein the arrangement includes at least one synchronization device (23) for synchronization of the movements of the provided guide devices (5, 18).

10. An article of furniture (100) comprising at least one moveable furniture part (2), in particular at least one furniture door, a stationary furniture part (3) and at least one arrangement (1) as set forth in one of claims 1 to 9 for guiding the moveable furniture part (2) relative to the stationary furniture part (3).

11. The article of furniture as set forth in claim 10, wherein the article of furniture (100) includes at least one, preferably shaft-shaped, hollow space (101) for at least region-wise accommodating the at least one moveable furniture part (2).

## Revendications

1. Ensemble (1) destiné au guidage d'une partie de meuble mobile (2), en particulier d'au moins une porte de meuble, par rapport à une partie de meuble immobile (3), comprenant au moins un rail de guidage (4, 17) à fixer en particulier sur la partie de meuble immobile, au moins un dispositif de guidage (5, 18) monté de manière mobile sur l'au moins un rail de guidage (4, 17), pouvant être couplé en particulier à la partie de meuble mobile (2) et au moins un premier câble (6, 19), lequel peut être fixé d'une part sur la partie de meuble immobile (3) et peut être couplé d'autre part à l'au moins un dispositif de guidage (5, 18), dans lequel au moins un dispositif de fixation (7, 20) est prévu pour la fixation de l'au moins un premier câble (6, 19) sur la partie de meuble immobile (3), dans lequel l'au moins un dispositif de fixation (7, 20) présente un dispositif de montage (8), lequel est réalisé de telle manière que l'au moins un premier câble (6, 19) est monté avec une mobilité limitée par rapport à la partie de meuble immobile (3) au moins dans un cas de surcharge, dans lequel l'au moins un dispositif de fixation (7, 20) comprend au moins un moyen élastique (9) destiné à recevoir des forces agissant sur l'au moins un premier câble (6, 19), **caractérisé en ce que**
l'au moins un moyen élastique (9) est réalisé en tant que ressort de pression, dans lequel l'au moins un premier câble (6, 19) est disposé par endroits à l'intérieur du ressort de pression, et dans lequel le dispositif de montage (8) comprend au moins un chariot (13), sur lequel l'au moins un premier câble (6, 19) peut être fixé.

2. Ensemble selon la revendication 1, dans lequel l'au moins un dispositif de fixation (7, 20) comprend au moins un corps de base (10), dans lequel l'au moins un moyen élastique (9) est relié à l'au moins un corps de base (10) et au dispositif de montage (8).

3. Ensemble selon l'une quelconque des revendications 1 ou 2, dans lequel le dispositif de montage (8) comprend au moins un dispositif de blocage (11) de l'au moins un premier câble (6, 19), de préférence dans lequel l'au moins un dispositif de blocage (11) comprend une découpe (12) .

4. Ensemble selon l'une quelconque des revendications 1 à 3, dans lequel l'au moins un dispositif de fixation (7, 20) présente au moins un guidage (14), de préférence en forme de rainure, destiné à guider l'au moins un chariot (13) .

5. Ensemble selon l'une quelconque des revendications 1 à 4, dans lequel l'au moins un dispositif de fixation (7, 20) comprend une interface (15) destinée à relier l'au moins un dispositif de fixation (7, 20) sur la partie de meuble immobile (3) et/ou sur l'au moins un rail de guidage (4, 17), de préférence sur une extrémité (16, 21) de l'au moins un rail de guidage (4, 17).

6. Ensemble selon l'une quelconque des revendications 1 à 5, dans lequel l'ensemble (1) comprend au moins un autre rail de guidage (4, 17), au moins un autre dispositif de guidage (5, 18) monté sur celui-ci de manière mobile, au moins un autre câble (6, 19), lequel peut être fixé d'une part sur la partie de meuble immobile (3) et peut être couplé d'autre part à l'au moins un autre dispositif de guidage (5, 18), ainsi qu'au moins un autre dispositif de fixation (7, 20) destiné à fixer l'au moins un autre câble (6, 19) sur la partie de meuble immobile (3), dans lequel l'au moins un autre dispositif de fixation (7, 20) présente un dispositif de montage (8), lequel est réalisé de telle manière que l'au moins un autre câble (6, 19) est monté avec une mobilité limitée par rapport à la partie de meuble immobile (3) au moins en cas de surcharge.

7. Ensemble selon la revendication 6, dans lequel le premier câble (6, 19) et l'au moins un autre câble (6, 19) peuvent être fixés sur la partie de meuble immobile (3) respectivement dans la zone d'une extrémité (16, 21) du rail de guidage (4, 17) respectif, dans lequel les extrémités (16, 21) du rail de guidage respectif sont tenues à distance les unes des autres dans un sens longitudinal (L) des rails de guidage (4, 17).

8. Ensemble selon la revendication 6 ou 7, dans lequel au moins un support (22) est prévu, sur lequel la partie de meuble mobile (2) peut être montée, et lequel est monté de manière mobile sur les rails de guidage (4, 17) prévus par l'intermédiaire des dispositifs de guidage (5, 18) prévus.

9. Ensemble selon l'une quelconque des revendications 6 à 8, dans lequel l'ensemble comprend au moins un dispositif de synchronisation (23) destiné à la synchronisation des déplacements des dispositifs de guidage (5, 18) prévus.

10. Meuble (100) avec au moins une partie de meuble mobile (2), en particulier au moins une porte de meuble, une partie de meuble immobile (3) et au moins un ensemble (1) selon l'une quelconque des revendications 1 à 9 destiné au guidage de la partie de meuble mobile (2) par rapport à la partie de meuble immobile (3).

11. Meuble selon la revendication 10, dans lequel le meuble (100) comprend au moins un espace creux (101), de préférence en forme de puits, destiné à loger au moins par endroits l'au moins une partie de meuble mobile (2) .
